# EUROPÄISCHE PATENTANMELDUNG

(11) **EP 0 756 050 A1**
(43) Veröffentlichungstag der Anmeldung: **29.01.1997**
(21) Anmeldenummer: 96111670.4
(22) Anmeldetag: 19.07.1996
(51) Int. Cl.: E04F 15/024

(54) **Hohlraumboden für den Wohnungsbau**

(30) Priorität: 26.07.1995 DE 19527302
(71) Anmelder: SICOWA Verfahrenstechnik für Baustoffe GmbH & Co. KG, D-52072 Aachen (DE); ProMineral Gesellschaft zur Verwendung von Mineralstoffen mbH, 50129 Bergheim (DE)
(72) Erfinder: Manthey, Christiane, Dipl.-Ing., 52070 Aachen (DE); Nitsche, Christoph Martin, Dipl.-Ing., 52078 Aachen (DE); Schmitz, Wolfgang, Dr., 52511 Geilenkirchen (DE)
(74) Vertreter: Sparing - Röhl - Henseler Patentanwälte

(57) **Zusammenfassung**

Die Erfindung betrifft einen Hohlraumboden umfassend eine Vielzahl von Hohlraumbodenplatten (1), die in einem vorbestimmten Raster auf einer Ständeranordnung unter Belassung von Aufnahmeräumen (6) für Installationsleitungen (4) aufgelegt sind, wobei die Ständeranordnung aus einer Vielzahl von zueinander parallel entsprechend dem Raster angeordneten Reihen von Auflagebalken (2), die über Mörtel (3) nivelliert sind, besteht, so daß flache, kanalartige Zwischenräume (6) einer Höhe von einigen Zentimetern zur Aufnahme der Installationsleitungen (7) gebildet werden, wobei die Hohlraumbodenplatten (1) mit den Auflagebalken (1) verspannt sind und eine in Form von elastischen Zwischenlagen (5) ausgebildete Trittschallschottung gegenüber dem Untergrund (4) vorgesehen sein kann.

## Beschreibung

Die Erfindung betrifft einen Hohlraumboden für den Wohnungsbau umfassend eine Vielzahl von Hohlraumbodenplatten auf der Basis von gips- oder calciumhydrosilikatgebundenem, gegebenenfalls faserverstärktem Material, die in einem vorbestimmten Raster auf einer Ständeranordnung unter Belassung von Aufnahmeräumen für Installationsleitungen aufgelegt sind, wobei die Ständeranordnung aus einer Vielzahl von zueinander parallel entsprechend dem Raster angeordneten Reihen von Auflagebalken besteht, so daß flache, kanalartige Zwischenräume zur Aufnahme der Installationsleitungen gebildet werden.

Üblicherweise werden bei Hohlraumböden, wie sie häufig in Verwaltungsbauten, im Ladenbau etc. eingesetzt werden, Ständeraufbauten verwendet, auf denen Hohlraumbodenplatten eines bestimmten Rastermaßes lose verlegt werden, um sie später wieder aufnehmen zu können, wenn die in dem Hohlraum unter den Hohlraumbodenplatten befindliche Installation erreicht werden muß. Der Ständeraufbau ist eine Metallprofilkonstruktion, die nicht nur wegen des Zusammenfügens der einzelnen Teile einen erheblichen Arbeitsaufwand erfordert, sondern auch schwierig zu nivellieren ist, so daß sich häufig Unebenheiten und ein Wackeln der Hohlraumbodenplatten ergibt, letzteres insbesondere dann, wenn die Hohlraumbodenplatten einmal entnommen und dann nicht wieder richtig herum eingesetzt werden.

Es ist auch bekannt, Hohlraumböden unter Verwendung einer profilierten, Ständer bildenden Folie und Fließestrich herzustellen, wobei letzterer sich automatisch nivelliert. Jedoch sind hierbei die Installationen nicht mehr zugänglich und es ergibt sich eine entsprechende Wartezeit, bis der Fließestrich getrocknet ist, bevor weitergebaut werden kann.

Derartige Hohlraumböden werden jedoch im Wohnungsbau überhaupt nicht verwendet, sondern dort üblicherweise ein schwimmender Estrich auf eine Betondecke aufgebracht. Dieser hat allerdings den Nachteil, daß man einige Zeit warten muß, bis der Estrich eine genügende Festigkeit erreicht hat und weitergebaut werden kann.

Aus EP-A-0 377 263 ist ein Hohlraumboden der eingangs genannten Art bekannt, bei dem die Aufständerung über Elemente erfolgt, die aus zwei parallelen, zueinander beabstandeten Holzbalken gebildet werden, die durch ein Bodenbrett miteinander verbunden sind. Derartige Elemente werden nebeneinander verlegt und durch Schwalbenschwanzverbindungen miteinander verbunden. Dies stellt eine aufwendige Konstruktion dar. Wenn der Unterboden plan ist, können derartige Elemente problemlos verlegt werden, jedoch ist bei Unebenheiten, die man allgemein antrifft, die Horizontalausrichtung aufwendig, die Holzbalken sind entsprechend oberkantig zu bearbeiten, bzw. zu unterlegen. Infolge zwischengelegter Wärmeübertragungsplatten ist nur ein Teil der verlegten Installationen zugänglich. Außerdem ist der Aufbau relativ hoch und damit für den Wohnungsbau nur bedingt allenfalls bei Neubauten geeignet.

Aus US-A-4 682 453 ist ein Hohlraumboden bekannt, dessen Hohlraumbodenplatten Stahlplatten sind, die auf sich kreuzenden Metallprofilbalken auf planem Untergrund verlegt sind.

Aus DE-A-3 543 474 ist ein Hohlraumboden bekannt, der eine Aufständerung aus sich kreuzenden Stützen besitzt, die Auflagerelemente tragen, so daß Hohlraumbodenplatten zwischen die auf Ständern angeordnete Stützprofile auf den Auflagerelementen aufliegend eingesetzt werden können. Hierbei können die Hohlraumbodenplatten auch in einer Richtung halbes Rastermaß besitzen. Diese Konstruktion ist jedoch sehr aufwendig zu installieren und zu nivellieren.

Aus DE-A-4 230 199 ist ein Hohlraumboden bekannt, der balkenförmige Stützen aus mineralischem Material aufweist, die in einem Klebebett verlegt sind und Schalungselemente in Form von sich überlappend angeordneten Profilblechen tragen, um eine Estrichschicht aufzunehmen. Ein derartiger Boden läßt keine Revision durch Aufnahme von Platten zu, sondern ist zu diesem Zweck zu zerstören, abgesehen davon, daß die Estrichschicht naß aufzubringen ist und Erhärten muß, bevor sie begehbar ist.

Aufgabe der Erfindung ist es, einen Hohlraumboden der eingangs genannten Art zu schaffen, der sich für den Wohnungsbau eignet und einfach und schnell zu installieren ist.

Diese Aufgabe wird dadurch gelöst, daß die aus mineralischem Material bestehenden Auflagebalken über Mörtel nivelliert und die Hohlraumbodenplatten mit den Auflagebalken verspannt sind sowie die kanalartigen Zwischenräume eine Höhe ≦ 10 cm besitzen.

Für die Verlegung verwendete Auflagebalken können einfach und schnell über die Mörtelauflage verlegt und nivelliert werden (Betonböden, auf denen Hohlraumböden installiert werden, haben häufig Abweichungen bis zu einigen Zentimetern von der Horizontalen). Hierdurch und durch das Verspannen der Hohlraumbodenplatten mit den Auflagebalken ergibt sich eine ebene, horizontale Fläche und ferner ein hohes Tragvermögen. Zugleich kann für die nötige Trittschallschottung gesorgt werden. Der Hohlraumboden kann vor, beim oder nach dem Verlegen von Installationsleitungen verlegt werden. Es bedarf keiner Wartezeiten nach seinem Verlegen, da er praktisch trocken verlegt wird und sofort begehbar ist. Hierdurch können Baukosten und Bauzeiten verringert werden. Abgesehen davon läßt sich hierdurch ein überwiegender Teil von Installionsleitungen im Boden anstatt in den Wänden und damit erheblich einfacher verlegen.

Weitere Ausgestaltungen der Erfindung sind der nachfolgenden Beschreibung und den Unteransprüchen zu entnehmen.

Die Erfindung wird nachstehend anhand von in der beigefügten Abbildung dargestellten Ausführungsbeispielen näher erläutert.

Der rechts dargestellte Hohlraumboden umfaßt eine Vielzahl von quadratischen oder rechteckigen Hohlraumbodenplatten 1 vorbestimmter Größe, die einem vorbestimmten Rastermaß von beispielsweise 120 cm x 60 cm des Hohlraumbodens entspricht. Die Hohlraumbodenplatten 1 aus mineralischen, hydraulisch abgebundenem Material, etwa Gipsfaserplatten oder gegebenenfalls faserverstärkte Calciumhydrosilikat-gebundene Platten, sind auf Auflagebalken 2 aus mineralischem Material, beispielsweise demselben Material wie die Hohlraumbodenplatten 1, verlegt. Die allgemein im Schnitt rechteckigen oder auch trapezförmigen Auflagebalken 2 sind in zueinander parallelen, beabstandeten Reihen entsprechend dem Raster auf einer Mörtelunterlage 3 auf dem eigentlichen Boden 4 verlegt, wobei letztere zum Nivellieren der Auflagebalken 2 dient. Die Hohlraumbodenplatten 1 liegen somit nur mit zwei gegenüberliegenden Randbereichen auf den Auflagebalken 2 auf.

Zur Trittschallschottung ist unter der Mörtelauflage 3 und/oder zwischen der Mörtelauflage 3 und dem Auflagebalken 2 und/oder zwischen dem Auflagebalken 2 und der Hohlraumbodenplatte 1 eine elastische Zwischenlage 5 angeordnet, die insbesondere auf die Auflagebalken 2 aufgeklebt sein kann und dann automatisch mitverlegt wird.

Zwischen zwei parallelen Reihen von Auflagebalken 2, dem Boden 4 und den Hohlraumbodenplatten 1 wird jeweils ein flacher, kanalartiger Zwischenraum 6 gebildet, in dem Installationsleitungen 7 verschiedenster Art, auch solche für eine Fußbodenheizung od.dgl. verlegt werden können. Außerdem kann der Zwischenraum 6 eine Schüttung 8 aus Wärmedämmaterial aufnehmen.

Zusätzlich oder stattdessen kann auch zunächst eine Wärmedämmschicht 9 auf dem Boden 4 aufgebracht werden, auf dem dann die Auflagebalken 2 etc. verlegt werden (linke Seite der Abbildung).

Anstelle von Auflagebalken 2, auf denen die benachbarten Ränder von zwei benachbarten Reihen von Hohlraumbodenplatten 1 ruhen, können auch zwei nahe benachbarte Auflagebalken 2 vorgesehen sein, auf denen jeweils ein Rand von zwei benachbarten Reihen von Hohlraumbodenplatten 1 ruht (linke Seite der Abbildung). Hierbei können die Auflagebalken 2 bei gleicher Auflagefläche für die Hohlraumbodenplatten 1 entsprechend schmaler ausgebildet und damit entsprechend länger sein.

Anstelle einer Mörtelunterlage 3 kann auch eine nivellierende Mörtelauflage auf der Oberseite der Auflagebalken 2 aufgebracht werden.

Die Auflagebalken 2 können an ihrer Oberseite bzw. Unterseite oder durchgehende (nicht dargestellte) Löcher zwecks Gewichtsersparnis aufweisen.

Die Auflagebalken 2 können in jeder Reihe mit etwas Abstand zueinander verlegt sein, um Durchtrittsöffnungen für Installationsleitungen 7 zu bilden, die bei Nichtgebrauch mit Mörtel od.dgl. verschlossen werden können.

Die Hohlraumbodenplatten 1 werden mit den Auflagebalken 2 beispielsweise durch Schrauben, Nageln oder Kleben verspannt und bilden dadurch eine einheitliche nivellierte Tragfläche, wobei außerdem eine Verspachtelung der Fugen zwischen den Hohlraumbodenplatten 1 vorgenommen wird.

Auf der so gebildeten Fläche kann irgendein Bodenbelag, etwa ein Teppichboden, Keramikfliesen, Holzparkett od.dgl. verlegt werden.

Die Höhe der Auflagebalken 2 richtet sich nach der für den Hohlraumboden vorgesehenen Höhe. Diese ist im Wohnungsbau relativ niedrig, einige wenige Zentimeter, insbesondere 2 bis 6 cm, da sowohl für die Installationsleitungen 7 als auch für die Wärmedämmung nicht mehr benötigt wird. In bezug auf die Bauhöhe spielt ein solcher Hohlraumboden daher keine wesentliche Rolle.

Die Hohlraumbodenplatten 1 werden in ihrer Größe vorzugsweise etwa so gewählt, daß sie von zwei Personen noch handhabbar, d.h. etwa doppelt so groß wie bisherige Hohlraumbodenplatten sind, da sie nach dem Verlegen im allgemeinen nicht mehr aufgenommen werden müssen. Dies beschleunigt das Verlegen, zumal die Anzahl der Auflagebalken 2 entsprechend ist.

Sollte trotzdem einmal eine Revision der Installationsleitungen 6 notwendig sein, kann man den Hohlraumboden gezielt öffnen und später durch Einsetzen neuer Hohlraumbodenplatten 1 wieder schließen. Dies ist insbesondere bei Fußbodenheizungen vorteilhaft, da man hier nicht mehr, wie bisher üblich, den Estrich, in dem die Leitungen verlegt sind, sozusagen bergmännisch abbauen muß, um Schäden zu beseitigen.

## Patentansprüche

1. Hohlraumboden für den Wohnungsbau umfassend eine Vielzahl von Hohlraumbodenplatten (1) auf der Basis von gips- oder calciumhydrosilikatgebundenem, gegebenenfalls faserverstärktem Material, die in einem vorbestimmten Raster auf einer Ständeranordnung unter Belassung von Aufnahmeräumen (6) für Installationsleitungen (7) aufgelegt sind, wobei die Ständeranordnung aus einer Vielzahl von zueinander parallel entsprechend dem Raster angeordneten Reihen von Auflagebalken (2) besteht, so daß flache, kanalartige Zwischenräume (6) zur Aufnahme der Installationsleitungen (7) gebildet werden, dadurch **gekennzeichnet,** daß die aus mineralischem Material bestehenden Auflagebalken (2) über Mörtel (3) nivelliert und die Hohlraumbodenplatten (1) mit den Auflagebalken (2) verspannt sind sowie die kanalartigen Zwischenräume (6) eine Höhe ≦ 10 cm besitzen.

2. Hohlraumboden nach Anspruch 1, dadurch gekennzeichnet, daß eine in Form von plattenförmigen elastischen Zwischenlagen (5) ausgebildete Trittschallschottung gegenüber dem Untergrund (4) vorgesehen ist.

3. Hohlraumboden nach Anspruch 1 oder 2, dadurch gekennzeichnet, daß die Zwischenräume (6) mit einer Schüttung (8) aus Wärmedämmaterial gefüllt sind.

4. Hohlraumboden nach einem der Ansprüche 1 bis 3, dadurch gekennzeichnet, daß die Auflagebalken (2) auf einer Wärmedämmschicht (9) verlegt sind.

5. Hohlraumboden nach einem der Ansprüche 1 bis 4, dadurch gekennzeichnet, daß die Auflagebalken (2) im Schnitt rechteckig sind.

6. Hohlraumboden nach einem der Ansprüche 1 bis 5, dadurch gekennzeichnet, daß die Auflagebalken (2) gewichtssparende Löcher aufweisen.

7. Hohlraumboden nach einem der Ansprüche 1 bis 6, dadurch gekennzeichnet, daß die Auflagebalken (2) Durchtrittsöffnungen von einer Seite zur anderen für die Durchführung von Installationsleitungen (4) bilden.

8. Hohlraumboden nach einem der Ansprüche 2 bis 7, dadurch gekennzeichnet, daß die elastische Zwischenlage (5) zwischen der Mörtelauflage (3) und dem Auflagebalken (2) angeordnet ist.

9. Hohlraumboden nach einem der Ansprüche 2 bis 8, dadurch gekennzeichnet, daß die elastische Zwischenlage (5) mit dem Auflagebalken (2) verklebt ist.

10. Hohlraumboden nach einem der Ansprüche 1 bis 9, dadurch gekennzeichnet, daß die Fugen zwischen den Hohlraumbodenplatten (1) zu einer geschlossenen Oberfläche verspachtelt sind.

11. Hohlraumboden nach einem der Ansprüche 1 bis 10, dadurch gekennzeichnet, daß die Höhe der Zwischenräume (6) zwischen 2 und 6 cm liegt.
